# EUROPÄISCHE PATENTSCHRIFT

(11) **EP 2 191 073 B1**
(45) Veröffentlichungstag und Bekanntmachung des Hinweises auf die Patenterteilung: **09.02.2011**
(21) Anmeldenummer: 08804532.3
(22) Anmeldetag: 22.09.2008
(51) Int. Cl.: E01D 21/10, E01D 19/04

(54) **SCHALUNGSANORDNUNG FÜR DEN FREIVORBAU VON BRÜCKEN**
FORMWORK CONFIGURATION FOR THE CANTILEVER CONSTRUCTION OF BRIDGES
SYSTÈME DE COFFRAGE POUR LA CONSTRUCTION EN PORTE-À-FAUX DE PONTS

(30) Priorität: 04.10.2007 DE 102007047438
(43) Veröffentlichungstag der Anmeldung: 02.06.2010
(73) Patentinhaber: DOKA Industrie GmbH, 3300 Amstetten (AT)
(72) Erfinder: PENEDER, Johann, A-3325 Ferschnitz (AT)
(74) Vertreter: HOFFMANN EITLE
(86) Internationale Anmeldenummer: PCT/EP2008/062606
(87) Internationale Veröffentlichungsnummer: WO 2009/043750

(56) Entgegenhaltungen:
- EP-A- 0 004 251
- EP-A- 1 457 601
- DE-A1- 1 925 958
- DE-A1- 2 362 101
- DE-A1- 2 426 999
- DE-A1- 3 247 326
- DE-B1- 1 658 587

## Beschreibung

### Technisches Gebiet

Die Erfindung betrifft eine Schalungsanordnung für den Freivorbau von Brücken.

Beim Freivorbau von Brücken aus Beton müssen diejenigen Schalungen, zwischen welche die notwendigen Bewehrungen eingebracht werden und der das nächste Teilstück bildende Beton eingegossen wird, über den bereits erstellten und ausreichend ausgehärteten Abschnitt der Brücke abgestützt werden. Zu diesem Zweck werden am Ende des bereits erstellten Brückenabschnitts im Wesentlichen Träger oder Schienen angebracht, in denen eine obere Trägeranordnung beweglich gelagert ist. Die obere Trägeranordnung kann in der Freivorbaurichtung und/oder über den seitlichen Rand des bereits erstellten Brückenabschnitts auskragen. An Abschnitten der oberen Trägeranordnung können Schalungen für den oberen Bereich der Brücke angebracht sein. Ferner kann an der oberen Trägeranordnung eine untere Trägeranordnung abgehängt sein, die zur gegebenenfalls verschieblichen Lagerung weiterer Schalungen für untere Bereiche der Brücke und/oder Innenschalungen im Fall eines Hohlkastenprofils der Brücke vorgesehen sind. Die Lagerung sämtlicher verschiebbarer Elemente erfolgt üblicherweise mittels Rollen. Nachdem ein neuer Bauwerksabschnitt erstellt wurde, kann die Schalungsanordnung vorangeschoben werden, um die Bewehrungen für den nächsten Abschnitt einzurichten. In diesem Zusammenhang können die Schienen oder Träger, auf denen die Schalungsanordnung gelagert ist, auf den zuletzt erstellten Bauwerksabschnitt verlängert werden.

### Stand der Technik

Eine Schalungsanordnung für den Freivorbau von Brücken, bei der Rollenlagerungen vorgesehen sind und eine Schalung unabhängig von einer äußeren Schalung beweglich ist, ist aus der WO 83/04274 bekannt.

Die DE 28 48 536 A1 betrifft eine ähnliche Anordnung, bei der Gleitlager vorgesehen sein können. Weitere Schalungsanordnungen aus diesem Gebiet gehen aus der EP 0 004 251 A1, DE 26 60 087 B1 und US 3,989,218 hervor.

Eine Anordnung gemäß dem Oberbegriff des Anspruchs 1 sowie mit Querträgern an der unteren Trägeranordnung ist aus der DE 19 25 958 A bekannt.

Die EP 1 457 601 A1 betrifft eine Vorrichtung und ein Verfahren zum abschnittsweisen Herstellen eines Spannbetontragwerks mit vorschiebbaren Schalungseinrichtungen und Streben, die kugelgelenkig gelagert sein können.

Die DE 32 47 326 A1 beschreibt ein Verfahren und ein Lehrgerüst zur Herstellung von Stahlbetonbrücken, bei denen eine verfahrbare Schalung eingesetzt wird.

### Darstellung der Erfindung

Der Erfindung liegt die Aufgabe zugrunde, eine Schalungsanordnung für den Freivorbau von Brücken zu schaffen, die im Hinblick auf die Vielseitigkeit der Verwendbarkeit und/oder den Herstellungsaufwand für die Schalungsanordnung verbessert ist.

Die Lösung dieser Aufgabe erfolgt durch die im Anspruch 1 beschriebene Schalungsanordnung.

Demzufolge ist zumindest eine untere Trägeranordnung an einer verfahrbar gelagerten oberen Trägeranordnung aufgehängt und über zumindest ein Kugelgelenk gelagert. Hierdurch kann die untere Trägeranordnung bezüglich der oberen Trägeranordnung in gewissem Umfang geneigt werden, was die Realisierung einer besonders großen Bandbreite von Brückenquerschnitten ermöglicht. Darüber hinaus kann die Kraftübertragung mittels des Kugelgelenks ohne Biegemomente erfolgen. Hierdurch können sämtliche beteiligte Bauteile, insbesondere die Aufhängungen mit weniger Materialaufwand und demnach kostengünstiger ausgeführt werden, was zu wirtschaftlichen Vorteilen führt. Die obere und/oder untere Trägeranordnung erstrecken sich insbesondere weitgehend horizontal, und die Aufhängung erfolgt weitgehend vertikal, so dass aufgrund des hierdurch ausgebildeten Winkels, der in etwa 90 Grad beträgt, besonders günstige Kräfteverhältnisse erreicht werden können. Die Aufhängung der unteren Trägeranordnung kann insbesondere dazu benutzt werden, die Gewichtskraft der Schalungen beim Justieren und/oder die Betonlast gleichzeitig aufzunehmen.

Bevorzugte Weiterbildungen der erfindungsgemäßen Schalungsanordnung sind in den weiteren Ansprüchen beschrieben.

Sowohl für die Stabilität der unteren Trägeranordnung als auch die Möglichkeit der Anbringung anderer Komponenten, wie z.B. der eigentlichen Schalungen, wird derzeit bevorzugt, die untere Trägeranordnung als Trägerrost oder -gitter vorzusehen.

Die vielseitige Verwendbarkeit wird weiter verbessert, wenn, wie bevorzugt, zumindest eine Aufhängung der unteren Trägeranordnung höhenverstellbar vorgesehen ist. Die Höhenverstellung kann bevorzugt stufenlos erfolgen und kann in vorteilhafter Weise im Bereich der oberen Trägeranordnung, und damit besonders leicht und damit gefahrlos zugänglich, vorgesehen sein. Hierdurch kann die Position einzelner Aufhängungen individuell eingestellt werden, so dass die Lagebeziehung zwischen unterer und oberer Trägeranordnung besonders flexibel geändert werden kann. Dies erhöht weiter die Anpassbarkeit der erfindungsgemäßen Schalungsanordnung an unterschiedliche Geometrien der zu erstellenden Bauwerke, insbesondere Brücken, und erhöht in vorteilhafter Weise das Einsatzspektrum.

Im Hinblick auf das Kugelgelenk wird derzeit die Verwendung zumindest einer Kalotte vorgesehen.

Um das Kugelgelenk, insbesondere die Kalotte zu schützen, wird ferner die Verwendung zumindest eines Gehäuses an der unteren Trägeranordnung vorgesehen, in dem das Kugelgelenk, insbesondere die Kalotte untergebracht ist.

Für die Position eines derartigen Gehäuses wird derzeit bevorzugt, es an einem Träger vorzusehen, der weitgehend quer zur Freivorbaurichtung verläuft. Für die Befestigung des Gehäuses können in vorteilhafter Weise Befestigungseinrichtungen an einem Hohlprofil-Träger, wie nachfolgend beschrieben, insbesondere diejenigen an den seitlichen Flanschen, benutzt werden. Zwischen zwei Gehäusen können ferner Längsträger der Trägeranordnung befestigt sein.

Zumindest ein Träger der erfindungsgemäßen Schalungsanordnung ist als geschlossenes, kastenartiges Hohlprofil vorgesehen. Durch eine derartige Gestaltung lassen sich deutlich geringere Toleranzen realisieren, als dies bei den bislang verwendeten Walzprofilen der Fall ist. Der beschriebene Träger kann beispielsweise als Schweißkonstruktion ausgeführt sein und aus unterschiedlichen Abschnitten zusammengesetzt sein. Hierdurch lassen sich in vorteilhafter Weise die Materialien und Wanddicken der einzelnen Abschnitte auf diejenigen Anforderungen abstimmen, die an den jeweiligen Abschnitt gestellt werden. Dies gilt in gleicher Weise für die Bearbeitbarkeit. Insbesondere hat sich bei ersten Versuchen herausgestellt, dass durch die erfindungsgemäße Konstruktion eine höhere Belastbarkeit hinsichtlich Biegung und/oder Torsion realisiert werden kann, verglichen mit den bislang verwendeten Profilen gleichen Gewichts. Dementsprechend kann bei gegebener Belastbarkeit Gewicht und Material eingespart werden, was sowohl den jeweiligen Träger kostengünstiger herstellbar macht, als auch, angesichts des erheblichen Gesamtgewichts der Schalungsanordnung insgesamt, in positiver Weise Einsparungen bei weiteren tragenden Teilen ermöglicht. Ferner können durch die Gestaltung eines Trägers als Hohlkastenprofil eingeführte Standardkomponenten, die beispielsweise als Mietteile bekannt sind, Verwendung finden.

Wie erwähnt, hat es sich als vorteilhaft erwiesen, den Hohlprofil-Träger aus mehreren Abschnitten zusammenzusetzen, um einzelne Abschnitte in besonders effizienter Weise an die jeweils hieran gestellten Anforderungen anpassen zu können.

Dies spiegelt sich beispielsweise in derjenigen bevorzugten Weiterbildung wider, bei der sich zumindest zwei Abschnitte des Hohlprofil-Trägers hinsichtlich ihres Materials und/oder ihrer Dicke unterscheiden.

Wenngleich der Einsatz von Hohlprofil-Trägern an zahlreichen Stellen der Schalungsanordnung beabsichtigt ist und zu den beschriebenen Vorteilen führt, wird erfindungsgemäß zumindest einen Hohlprofil-Träger derart eingesetzt, dass er sich weitgehend senkrecht zur Freivorbaurichtung, mit anderen Worten quer hierzu und weitgehend horizontal erstreckt. Bei Trägern mit dieser Ausrichtung konnten die erfindungsgemäßen Vorteile besonders umfangreich realisiert werden.

Im Hinblick auf die Kompatibilität mit weiteren Komponenten der Schalungsanordnung hat sich ferner als vorteilhaft herausgestellt, wenn der Hohlprofil-Träger zumindest einen Flansch aufweist. Ferner können ein oder mehrere derartige Flansche insbesondere bei einer Schweißkonstruktion besonders einfach realisiert werden und erlauben in Form eines Stumpfschweißens die Verwendung besonders einfacher Schweißverfahren.

Im Hinblick auf die Anbindung weiterer Komponenten an den erfindungsgemäßen Hohlprofil-Träger wird derzeit ferner bevorzugt, dass sich zumindest ein Flansch in einer Gebrauchsstellung weitgehend horizontal erstreckt.

Aus demselben Gesichtspunkt weist bei der erfindungsgemäßen Schalungsanordnung zumindest ein Hohlprofil-Träger zumindest ein Raster von Befestigungseinrichtungen, beispielsweise Befestigungsöffnungen auf. Diese können beispielsweise an einem oder mehreren Flanschen und/oder an einem oder mehreren Abschnitten vorgesehen sein, die (im Querschnitt gesehen) den geschlossenen Teil des Hohlprofils bilden. Durch ein oder mehrere derartige Raster von Befestigungseinrichtungen ist an zahlreichen unterschiedlichen Stellen die Anbindung weiterer Komponenten möglich. Hierdurch wird die erfindungsgemäße Schalungsanordnung vielseitig einsetzbar und kann an unterschiedlichste Brückengeometrien angepasst werden. Ferner wird es durch die umfangreichen Anbindungsmöglichkeiten von Komponenten, welche den erfindungsgemäßen Hohlprofil-Träger umgeben, ermöglicht, asymmetrische Konstruktionen auszuführen, eine Brücke oder einen sonstigen Freivorbau an bestehende Bauwerke anzubinden und beim Freivorbau an Hindernissen vorbeizufahren. Die zahlreichen und in einem Raster vorgesehenen Befestigungseinrichtungen ermöglichen ferner eine große Flexibilität im Hinblick auf die statische Ausgestaltung der Schalungsanordnung selbst bis hin zu einer asymmetrischen Krafteinleitung. Die beschriebenen Raster von Befestigungseinrichtungen ermöglichen die Verwendbarkeit zahlreicher Standardbauteile und deren Anbringung an zahlreichen unterschiedlichen Stellen. Hierbei können insbesondere Endbereiche des erfindungsgemäßen Hohlprofil-Trägers ungenutzt bleiben und aus der Schalungsanordnung herausragen. Aufgrund der oben erwähnten Gewichtseinsparung führt dies zu keinen nennenswerten Nachteilen.

Für die Raster von Befestigungseinrichtungen hat es sich als vorteilhaft erwiesen, hiervon zumindest zwei vorzusehen, die sich im Hinblick auf die Abstände zwischen einzelnen Befestigungseinrichtungen und/oder den Größen der Befestigungseinrichtungen des jeweiligen Rasters unterscheiden. Mit anderen Worten kann an einem ersten Abschnitt des erfindungsgemäßen Hohlprofil-Trägers ein Raster von Befestigungseinrichtungen mit einem ersten Abstand und/oder einer ersten Größe von Befestigungseinrichtungen vorgesehen sein, und an einem oder mehreren anderen Abschnitten des Hohlprofil-Trägers befindet sich ein zweites oder weitere Raster von Befestigungseinrichtungen mit einem zweiten, unterschiedlichen Abstand zwischen den Befestigungseinrichtungen und/oder einer zweiten, unterschiedlichen Größe von Befestigungseinrichtungen. Hierdurch kann in unterschiedlichen Bereichen des Hohlprofil-Trägers in vorteilhafter Weise die Möglichkeit geschaffen werden, unterschiedliche Komponenten und/oder Komponenten mit einer unterschiedlichen Rasterung anzubringen.

Ferner wird bei der erfindungsgemäßen Schalungsanordnung derzeit bevorzugt, zumindest ein Gleitlager zwischen einem beweglichen und einem feststehenden Teil der Schalungsanordnung vorzusehen, das zumindest ein Kunststoff-Lagerteil aufweist. Die Verwendung von Gleitlagern bietet gegenüber den bislang verwendeten Rollenlagerungen folgende Vorteile. Bei Rollenlagern besteht bereits bei geringen Brückenradien die Gefahr, dass die Rollen aus den für sie vorgesehenen Schienen oder "auf" die sie lagernden Trägerabschnitte geraten und beispielsweise auf Flanschen oder dergleichen auflaufen/aufreiten. Unter Berücksichtigung des erheblichen Gewichts derartiger Schalungsanordnungen, die beispielsweise mehrere Zigtonnen schwer sein können. Besteht ein erhebliches Sicherheitsproblem dahingehend, dass die Schalungsanordnung nach einem derartigen Aufreiten einer Rollenlagerung in die eigentlich vorgesehene "Lagerschiene" zurückfällt. Ferner sind Rollenlagerungen bei Bauwerken mit Gefälle problematisch, weil zum Voranbewegen der Schalungsanordnung üblicherweise oszillierende Zylinder vorgesehen sind, die sich in einem ersten Betriebszustand an einem Träger oder einer Schiene abstützen, die an einem bereits erstellten Bauwerksabschnitt befestigt ist, und die Schalungsanordnung voranbewegen. In einem zweiten Betriebszustand bleibt die Schalungsanordnung an Ort und Stelle, und die Zylinder werden eingezogen, so dass die Abstützungen nachgezogen werden. In dieser Situation ist die üblicherweise tonnenschwere Schalungsanordnung ungesichert und kann sich bei Gefälle aufgrund der beschriebenen Rollenlagerungen voranbewegen, was ein erhebliches Sicherheitsrisiko darstellt.

Durch das erfindungsgemäße Kunststoff-Lagerteil besteht eine deutlich geringere Gefahr, dass sich die Lagerung aus ihrer Schiene oder von dem zur Lagerung vorgesehenen Träger bewegt. Ferner hat sich ein Kunststoff-Lagerteil dahingehend als vorteilhaft erwiesen, dass es bis zu einem gewisse Gefälle selbsthemmend ausgeführt sein kann. Dementsprechend kann auch bei Bauwerken mit Gefälle die Schalungsanordnung sicher an Ort und Stelle bleiben und die Abstützung, wie beschrieben, nachgezogen werden. Mit anderen Worten sind die Lagerkräfte berechenbar und können für ein definiertes Verhalten der gesamten Schalungsanordnung, auch während des oben beschriebenen zweiten Betriebszustandes, berücksichtigt werden. Schließlich bietet das erfindungsgemäße KunststoffGleitlager eine gegenüber Rollenlagern verbesserte, nämlich flächige Krafteinleitung.

Für das Kunststoff-Lagerteil wird derzeit bevorzugt, dieses an einem beweglichen Teil der Schalungsanordnung vorzusehen. Hierbei ist zu berücksichtigen, dass der unbewegliche Teil der Schalungsanordnung, beispielsweise eine oder mehrere Schienen oder Träger eine erhebliche Längserstreckung aufweisen können, um einen gewissen Bewegungsbereich für die Schalungsanordnung zu gewährleisten. Wenn man daran Kunststoff-Lagerteile vorsehen würde, müssten sich diese ebenfalls über einen erheblichen Bereich erstrecken. Insoweit wird derzeit aus Gründen der Effizienz bevorzugt, die Kunststoff-Lagerteile an dem vergleichsweise kurzen beweglichen Teil der Schalungsanordnung oder lediglich an einzelnen Abschnitten desselben vorzusehen.

Für die Materialpaarung im Rahmen des Gleitlagers der erfindungsgemäßen Schalungsanordnung hat sich als weiteres Lagerteil, dass mit dem Kunststoff-Lagerteil zusammenwirkt, ein Lagerteil aus Metall, vorzugsweise Stahl als günstig erwiesen. Durch eine derartige Materialpaarung können besonders gut kalkulierbare, beispielsweise selbsthemmende Lagereigenschaften realisiert werden.

Für die Praxis wird derzeit bevorzugt, dass das Gleitlager bis zu einem Gefälle von etwa 5%, bevorzugt etwa 6% und weiter bevorzugt bis zu 10% selbsthemmend ist. Hierdurch kann eine große Bandbreite von Anwendungsfällen mit einer besonders sicheren Vorgehensweise abgedeckt werden.

Unter Berücksichtigung des Aufwands, der sich aus einem Verschleiß der Lagerteile ergibt, erweist es sich ferner als vorteilhaft, zumindest ein Lagerteil, bevorzugt das Kunststoff-Lagerteil austauschbar vorzusehen.

Die Befestigung des Kunststoff-Lagerteils kann besonders einfach und effizient in magnetischer Art und Weise erfolgen. Ferner kann das Kunststoff-Lagerteil in vorteilhafter Weise als Teil eines Gleitlagers zwischen jeglichen beweglichen Komponenten oder Abschnitten einer Schalungsanordnung für den Freivorbau von Brücken vorgesehen sein. Bei ersten Versuchen wurden jedoch besonders gute Erfahrungen gemacht, wenn ein derartiges Gleitlager zwischen einem Innenschalwagen und/oder einer Seitenschalung einerseits und einem feststehenden Abschnitt der Schalungsanordnung andererseits vorgesehen war.

### Kurze Beschreibung der Zeichnungen

Nachfolgend wird die Erfindung anhand beispielhaft in den Zeichnungen dargestellter Ausführungsformen näher erläutert.

Es zeigen:
- Fig. 1: eine perspektivische Ansicht einer erfindungsgemäßen Schalungsanordnung;
- Fig. 2: eine perspektivische Ansicht eines Hohlprofil- Trägers in der Schalungsanordnung von Fig. 1;
- Fig. 3: eine perspektivische Unteransicht eines Gleitlagers in der Schalungsanordnung von Fig. 1; und
- Fig. 4: eine perspektivische, teilweise geschnittene Ansicht eines Details aus Fig. 1.

### Ausführliche Beschreibung bevorzugter Ausführungsformen der Erfindung

Wie in Fig. 1 zu erkennen ist, ist die erfindungsgemäße Schalungsanordnung 10, die in der Freivorbau-Richtung eine Erstreckung von einigen Metern, beispielsweise von fünf Metern, aufweisen kann, an einem bereits erstellten Abschnitt 30 einer Brücke abgestützt. Der bereits erstellte Brückenabschnitt 30 kann frei auskragen, und die Schalungsanordnung 10 kann dafür vorgesehen sein, ein weiteres, wiederum auskragendes Teilstück zu erstellen. Zur Abstützung der Schalungsanordnung 10 sind an dem bereits erstellten Brückenabschnitt 30 in dem gezeigten Fall vier Träger 32 angebracht, die im Wesentlichen der Lagerung und Abstützung der Schalungsanordnung 10 dienen. Die Träger 32 wirken im Wesentlichen als Schienen, an denen die Schalungsanordnung 10, wie nachfolgend genauer beschrieben, verschiebbar gelagert ist. In Fig. 1 ist ein Zustand gezeigt, in dem die Schalungsanordnung 10, von der jegliche Schalungen nicht dargestellt sind, aus dem zuletzt erstellten Teilstück heraus vorgeschoben wurde und sich in der gezeigten Situation unmittelbar vor dem zuletzt erstellten Teilstück befindet.

Die Abstützung der Schalungsanordnung 10 an den Trägern 32 erfolgt in dem gezeigten Fall durch Gleitlager 34, die im Wesentlichen mit den oberen Flächen der Träger 32 zusammenwirken. Die Vorwärtsbewegung wird bei dem gezeigten Fall durch zwei Hydraulikzylinder 36 bewerkstelligt, die oszillieren und abwechselnd, sich an Abstützungen 38 abstützend, die Schalungsanordnung 10 voranbewegen oder, während die Schalungsanordnung 10 ortsfest bleibt, die Abstützungen 38 nachziehen. Neben den beschriebenen Gleitlagern 34 sind Gegenlager 40 vorgesehen, die beispielsweise überstehende Flansche der Träger 32 untergreifen können, um das Gewicht der auskragenden Schalungsanordnung abzustützen. Ferner können für diesen Zweck Ankerstäbe vorgesehen sein.

Allgemein gesprochen weist die Schalungsanordnung eine obere Trägeranordnung 12 auf, die aus Quer- 20 und Längsträgern 42 besteht. Über mehrere Stäbe 16 ist von der oberen Trägeranordnung 12 eine untere Trägeranordnung 14 abgehängt, die ebenfalls Quer- 20 und Längsträger 42 aufweist. An der oberen 12 und/oder der unteren Trägeranordnung 14 können, unter anderem aufgrund der nachfolgend beschriebenen Möglichkeiten zur Anbringung von Standardbauteilen, standardisierte Bühnen angebracht sein. Bei dem gezeigten Beispiel sind sämtliche Querträger 20 als Hohlprofil-Träger ausgeführt, wie nachfolgend unter Bezugnahme auf die Fig. 2 näher erläutert. In Fig. 1 ist ergänzend zu erkennen, dass zwischen den Trägern 20, insbesondere im Fall der oberen Trägeranordnung 12 durch zusätzliche, beispielsweise diagonal ausgerichtete Streben 44 eine Stabilisierung der Trägeranordnung erfolgen kann. Ferner können diagonal nach unten verlaufende Träger 46 vorgesehen sein, um die obere Schalungsanordnung 12 mit fachwerkartigen Abschnitten auszubilden. Hieraus ergibt sich ferner, dass die obere Trägeranordnung, maßgeblich in Form der Querträger 20, in vertikaler Richtung von der Oberfläche des Brückenabschnitts 30 beabstandet ist, so dass der unter der oberen Trägeranordnung befindliche Raum in vorteilhafter Weise für die erforderlichen Arbeiten, beispielsweise die Einbringung von Bewehrungen, freigehalten wird. Der hierfür zur Verfügung stehende Raum wird ferner dadurch vergrößert, dass die erwähnten Diagonalstreben 44 in vergleichsweise äußeren Bereichen angeordnet sind, so dass der dazwischenliegende innere Bereich in günstiger Weise für die Anlieferung von Bewehrung und dergleichen genutzt werden kann. Die Aufhängung der unteren Trägeranordnung 14 erfolgt bei dem gezeigten Beispiel durch mehrere Stäbe 16, an denen die untere Trägeranordnung 14 in einer besonderen Art und Weise gelagert ist, die nachfolgend genauer beschrieben wird.

Unter Bezugnahme auf Fig. 2 wird zunächst der Aufbau der jeweiligen Querträger 20 der Schalungsanordnung von Fig. 1 genauer beschrieben. Wie in Fig. 2 erkennbar ist, weist der jeweilige Träger 20, im Querschnitt gesehen, wie am vorderen Ende (Fig. 2) erkennbar, einen geschlossenen, kastenartigen Querschnitt auf. Dieser wird bei dem gezeigten Beispiel durch unterschiedliche Abschnitte gebildet, in dem gezeigten Fall durch zwei weitgehend horizontal ausgerichtete Abschnitte 22.1 und zwei in der Darstellung weitgehend vertikal ausgerichtete Stegabschnitte 22.2. Dadurch, dass die horizontalen Abschnitte 22.1 eine größere Breite aufweisen, als die Stegabschnitte 22.2 voneinander beabstandet sind, entstehen an den seitlichen Rändern des Trägers 20 überstehende Flansche 24. Anhand Fig. 2 ist schematisch zu erkennen, dass die horizontalen Abschnitte 22.1 etwas dicker sind als die Stegabschnitte 22.2. Dies bringt zum Ausdruck, dass diese Abschnitte, in Übereinstimmung mit den daran gestellten unterschiedlichen Anforderungen, mit unterschiedlicher Dicke und/oder aus unterschiedlichem Material vorgesehen sein können. Im rechten oberen Bereich der Fig. 2, d.h. im (gemäß Fig. 2) hinteren Bereich des Trägers 20 ist eine Endplatte 48 zu erkennen, die bei dem gezeigten Beispiel in sämtlichen Richtungen über die Abschnitte 22 des Trägers 20 vorsteht. Es sei erwähnt, dass der Träger 20 auch an seinem anderen Ende, d.h. dem vorderen Ende gemäß Fig. 2 eine derartige Endplatte 48 aufweisen kann, die aus Gründen der Darstellung des Innenlebens des Trägers 20 in Fig. 2 weggelassen ist. An der Endplatte 48 sind zahlreiche Befestigungseinrichtungen in Form von Befestigungsöffnungen 50 zu erkennen, mittels derer die Anbringung umgebender Komponenten möglich ist.

Dies gilt in ähnlicher Weise für die Raster von Befestigungseinrichtungen in Form von Öffnungen 26.1, die sich im Wesentlichen über die gesamte Länge des Trägers 20 und in Längsrichtung desselben erstrecken. In dem gezeigten Fall ist an sämtlichen seitlich überstehenden Flanschen 24 des Trägers 20 ein vergleichsweise enges Raster von Befestigungseinrichtungen in Form von Öffnungen 26.1 vorgesehen. Die einzelnen Öffnungen dieses Rasters können beispielsweise einen Abstand von etwa 10 cm aufweisen und der Befestigung von "Fachwerkkomponenten" wie den Diagonalstützen 44 und/oder den Diagonalträgern 46 dienen. Bei dem gezeigten Ausführungsbeispiel weisen die Befestigungseinrichtungen 26.2 eines zweiten Rasters, das sich im Bereich des (im Querschnitt gesehen) geschlossenen, kastenartigen Bereichs befindet, einen größeren Abstand und einen größeren Durchmesser der Öffnungen auf. Der Abstand kann beispielsweise 20 cm betragen und kann der Durchführung von Stäben 16 (vgl. Fig. 1) für die Aufhängung der unteren Trägeranordnung 14 dienen. Wie Fig. 2 zeigt, kann das Profil des Trägers 20 als I-Profil mit doppeltem Mittelsteg beschrieben werden, so dass ein im Bereich des Mittelstegs (im Querschnitt gesehen) geschlossenes Hohlprofil entsteht. Die horizontalen Abschnitte 22.1 und die Stegabschnitte 22.2 des Trägers 20 sowie die Endplatten 48 können beispielsweise miteinander verschweißt sein. Beispielhaft kann der in Fig. 2 gezeigte Träger eine Höhenabmessung (in Richtung der Stegabschnitte 22.2) von etwa 40 cm aufweisen.

In Fig. 3 ist eine Antriebseinheit gezeigt, die im Wesentlichen ein Gleitlager 34, einen Hydraulikzylinder 36 und eine Abstützung 38 aufweist. Die Wirkungsweise der Antriebseinheit wurde vorangehend unter Bezugnahme auf die Fig. 1 erläutert. Aus Fig. 3 ist ergänzend zu erkennen, dass das Gleitlager 34 bei dem gezeigten Ausführungsbeispiel zwei Kufen 52 aufweist, die verschiebbar auf die Oberseiten der an dem fertiggestellten Brückenabschnitt 30 angebrachten Träger 32 vorgesehen sind. Die Kufen 52 weisen seitliche Begrenzungen 54 weitgehend in Form von Platten sowie Kunststoff-Lagerteile 28 auf. Die Kunststoff-Lagerteile 28 können auf das andere Lagerteil, in dem gezeigten Fall die Träger 32, derart abgestimmt sein, dass die Lagerung bis zu einem gewisse Gefälle selbsthemmend ist. Ferner können die Kunststoff-Lagerteile austauschbar und/oder magnetisch an den Kufen 52 befestigt sein. An der in Fig. 3 gezeigten Antriebseinheit ist ferner eine sich weitgehend in Längsrichtung, d.h. in Freivorbau-Richtung erstreckende Achse 56 vorgesehen, an der die obere Trägeranordnung um eine weitgehend horizontale Achse drehbar gelagert sein kann.

Fig. 4 zeigt ein Detail der in einer Gesamtansicht in Fig. 1 zu erkennenden gelenkigen Aufhängung der unteren Trägeranordnung 14 an der oberen Trägeranordnung 12 (vgl. Fig. 1). Von der unteren Trägeranordnung ist in Fig. 4 ein Längsträger 42 sowie ein sich daran anschließendes Gehäuse 18 erkennbar. Wie vorangehend erläutert, ist das Gehäuse an einem Querträger 20 befestigt. Die gelenkige Aufhängung erfolgt im Einzelnen an einem Stab 16, an dessen unterem Ende, das hierfür ein Gewinde aufweisen kann, beispielsweise mittels einer Mutter 58 eine Kugelkalotte 60 angebracht ist. Die Kugelkalotte 60 weist eine sphärische Oberfläche auf und wirkt bei dem gezeigten Ausführungsbeispiel mit einem ringartig ausgeschnittenen Gegenstück 62 mit einer sphärischen Innenfläche 64 zusammen. Es ist zu erkennen, dass der Ausschnitt des Gegenstücks 62 größer ist als der Durchmesser des Stabes 16, so dass eine Neigung der unteren Trägeranordnung, an der das in Fig. 4 gezeigte Gehäuse 18 angebracht ist, um sämtliche Achsen möglich ist. Hierdurch kann, wie oben erwähnt, die Trägeranordnung in besonders flexibler Weise an geneigte Brückengeometrien und sonstige besonderen Anwendungsfälle angepasst werden.

## Patentansprüche

1. Schalungsanordnung (10) für den Freivorbau von Brücken mit zumindest einer unteren Trägeranordnung (14), die an einer verfahrbar gelagerten oberen Trägeranordnung (12) aufgehängt ist,
**dadurch gekennzeichnet, dass** die zumindest eine untere Trägeranordnung (14) an zumindest einer Aufhängung (16) über ein Kugelgelenk (60, 62) gelagert ist, und dass die Schalungsanordnung zumindest einen Träger (20) aufweist, der als geschlossenes, kastenartiges Hohlprofil ausgeführt ist, sich weitgehend quer zur Freivorbaurichtung erstreckt und zumindest ein Raster von Befestigungseinrichtungen (26) aufweist.

2. Schalungsanordnung nach Anspruch 1,
**dadurch gekennzeichnet, dass** die untere Trägeranordnung (14) ein Trägerrost oder gitter ist.

3. Schalungsanordnung nach Anspruch 1 oder 2,
**dadurch gekennzeichnet, dass** die zumindest eine Aufhängung (16) im Bereich der oberen Trägeranordnung (12) höhenverstellbar vorgesehen ist.

4. Schalungsanordnung nach einem der vorangehenden Ansprüche,
**dadurch gekennzeichnet, dass** zwischen der unteren Trägeranordnung (14) und der zumindest einen Aufhängung (16) zumindest eine Kalotte (60) vorgesehen ist.

5. Schalungsanordnung nach Anspruch 4,
**dadurch gekennzeichnet, dass** an der unteren Trägeranordnung (14) zumindest ein Gehäuse (18) vorgesehen ist, in dem zumindest eine Kalotte (60) aufgenommen ist.

6. Schalungsanordnung nach Anspruch 5,
**dadurch gekennzeichnet, dass** zumindest ein Gehäuse (18) an dem zumindest einen Träger vorgesehen ist, der weitgehend quer zur Freivorbaurichtung verläuft.

7. Schalungsanordnung nach einem der vorangehenden Ansprüche,
**dadurch gekennzeichnet, dass** der Hohlprofil-Träger (20) aus mehreren Abschnitten (22) zusammengesetzt ist.

8. Schalungsanordnung nach Anspruch 7,
**dadurch gekennzeichnet, dass** sich zumindest zwei Abschnitte (22) hinsichtlich ihres Materials und/oder ihrer Dicke unterscheiden.

9. Schalungsanordnung einem der vorangehenden Ansprüche, **dadurch gekennzeichnet, dass** zumindest ein Hohlprofil-Träger (20) zumindest einen Flansch (24) aufweist.

10. Schalungsanordnung nach Anspruch 9,
**dadurch gekennzeichnet, dass** sich zumindest ein Flansch (24) in einer Gebrauchsstellung weitgehend horizontal erstreckt.

11. Schalungsanordnung einem der vorangehenden Ansprüche,
**dadurch gekennzeichnet, dass** zumindest zwei Raster von Befestigungseinrichtungen (26) mit unterschiedlichen Abständen zwischen einzelnen Befestigungseinrichtungen (26) und/oder unterschiedlichen Größen der Befestigungseinrichtungen (26) des jeweiligen Rasters ausgebildet sind.

12. Schalungsanordnung (10) nach einem der vorangehenden Ansprüche, mit zumindest einem weitgehend horizontalen Gleitlager (34), das zumindest ein Lagerteil (28) aus Kunststoff aufweist.

13. Schalungsanordnung nach Anspruch 12,
**dadurch gekennzeichnet, dass** das Kunststoff-Lagerteil (28) an einem beweglichen Teil (30) der Schalungsanordnung vorgesehen ist.

14. Schalungsanordnung nach Anspruch 12 oder 13,
**dadurch gekennzeichnet, dass** das Gleitlager (34) ferner zumindest ein Lagerteil (32) aus Metall, vorzugsweise Stahl aufweist.

15. Schalungsanordnung nach einem der Ansprüche 12 bis 14, **dadurch gekennzeichnet, dass** das Gleitlager (34) bis zu einem Gefälle von etwa 5%, bevorzugt etwa 6%, weiter bevorzugt etwa 10% selbsthemmend ist.

16. Schalungsanordnung nach einem der Ansprüche 12 bis 15, **dadurch gekennzeichnet, dass** zumindest ein Lagerteil, bevorzugt das Kunststoff-Lagerteil (28) austauschbar vorgesehen ist.

17. Schalungsanordnung nach einem der Ansprüche 12 bis 16, **dadurch gekennzeichnet, dass** zumindest ein Lagerteil, bevorzugt das Kunststoff-Lagerteil (28) magnetisch befestigt ist.

18. Schalungsanordnung nach einem der Ansprüche 12 bis 17, **dadurch gekennzeichnet, dass** diese zumindest einen Innenschalwagen und/oder eine Seitenschalung sowie einen feststehenden Abschnitt aufweist, und zumindest ein Gleitlager zwischen einem Innenschalwagen und/oder einer Seitenschalung einerseits und dem feststehenden Abschnitt der Schalungsanordnung andererseits vorgesehen ist.

## Claims

1. Shuttering arrangement (10) for the cantilever construction of bridges having at least one lower girder arrangement (14), which is suspended on a movably mounted upper girder arrangement (12), **characterised in that** the at least one lower girder arrangement (14) is mounted on at least one suspension point (16) via a universal joint (60, 62), and **in that** the shuttering arrangement has at least one girder (20) which is designed as a closed, box-like hollow profile extending largely transversely to the cantilever construction direction and has at least one grid of attachment devices (26).

2. Shuttering arrangement according to claim 1, **characterised in that** the lower girder arrangement (14) is a girder grillage or screen.

3. Shuttering arrangement according to claim 1 or 2, **characterised in that** the at least one suspension point (16) is provided to be height-adjustable in the region of the upper girder arrangement (12).

4. Shuttering arrangement according to one of the preceding claims, **characterised in that** at least one cap shape (60) is provided between the lower girder arrangement (14) and the at least one suspension point (16).

5. Shuttering arrangement according to claim 4, **characterised in that** at least one housing (18), in which at least one cap shape (60) is accommodated, is provided on the lower girder arrangement (14).

6. Shuttering arrangement according to claim 5, **characterised in that** at least one housing (18) is provided on the at least one girder (20), which runs largely transversely to the cantilever construction direction.

7. Shuttering arrangement according to one of the preceding claims, **characterised in that** the hollow profile girder (20) is composed of several sections (22).

8. Shuttering arrangement according to claim 7, **characterised in that** at least two sections (22) are differentiated with regard to their material and/or their thickness.

9. Shuttering arrangement according to one of the preceding claims, **characterised in that** at least one hollow profile girder (20) has at least one flange (24).

10. Shuttering arrangement according to claim 9, **characterised in that** at least one flange (24) in one use position extends largely horizontally.

11. Shuttering arrangement according to one of the preceding claims, **characterised in that** at least two grids of attachment devices (26) having different distances between individual attachment devices (26) and/or different sizes of attachment devices (26) of the particular grid are formed.

12. Shuttering arrangement (10) according to one of the preceding claims, having at least one largely horizontal sliding bearing (34), which has at least one bearing part (28) made from plastic.

13. Shuttering arrangement according to claim 12, **characterised in that** the plastic bearing part (28) is provided on a movable part (30) of the shuttering arrangement.

14. Shuttering arrangement according to claim 12 or 13, **characterised in that** the sliding bearing (34) also has at least one bearing part (32) made from metal, preferably steel.

15. Shuttering arrangement according to one of claims 12 to 14, **characterised in that** the sliding bearing (34) is self-locking up to a gradient of about 5%, preferably about 6%, also preferably about 10%.

16. Shuttering arrangement according to one of claims 12 to 15, **characterised in that** at least one bearing part, preferably the plastic bearing part (28), is provided to be exchangeable.

17. Shuttering arrangement according to one of claims 12 to 16, **characterised in that** at least one bearing part, preferably the plastic bearing part (28), is attached magnetically.

18. Shuttering arrangement according to one of claims 12 to 17, **characterised in that** the latter has at least one inner boarding carriage and/or side shuttering and a fixed section, and at least one sliding bearing is provided between an inner boarding carriage and/or side shuttering on the one side and the fixed section of the shuttering arrangement on the other side.

## Revendications

1. Système de coffrage (10) pour la construction en porte-à-faux de ponts, avec au moins une structure porteuse inférieure (14) qui est suspendue à une structure porteuse supérieure (12) pouvant être déplacée, **caractérisé en ce que** l'au moins une structure porteuse inférieure (14) est logée sur au moins une suspension (16) par l'intermédiaire d'un joint sphérique (60, 62) et **en ce que** le système de coffrage comporte au moins un support (20) qui est réalisé comme un profilé creux fermé, à la manière d'une caisse, qui s'étend largement transversalement par rapport à la direction de la construction en porte-à-faux et qui comporte au moins une trame de dispositifs de fixation (26).

2. Système de coffrage selon la revendication 1, **caractérisé en ce que** la structure porteuse inférieure (14) est une grille ou un treillis de poutres.

3. Système de coffrage selon la revendication 1 ou 2, **caractérisé en ce que** la ou les suspensions (16) sont prévues réglables en hauteur dans la zone de la structure porteuse supérieure (12).

4. Système de coffrage selon l'une des revendications précédentes, **caractérisé en ce qu'**au moins une calotte (60) est prévue entre la structure porteuse inférieure (14) et l'au moins une suspension (16).

5. Système de coffrage selon la revendication 4, **caractérisé en ce qu'**au moins une cage (18) est prévue sur la structure porteuse inférieure (14) dans laquelle est logée au moins une calotte (60).

6. Système de coffrage selon la revendication 5, **caractérisé en ce qu'**au moins une cage (18) est prévue sur l'au moins un support (20) qui s'étend largement transversalement par rapport à la direction de la construction en porte-à-faux.

7. Système de coffrage selon l'une des revendications précédentes, **caractérisé en ce que** le support en profilé creux (20) est composé de plusieurs tronçons (22).

8. Système de coffrage selon la revendication 7, **caractérisé en ce que** au moins deux tronçons (22) se différencient en leur matériau et/ou en leur épaisseur.

9. Système de coffrage selon l'une des revendications précédentes, **caractérisé en ce que** au moins un support en profilé creux (20) comporte au moins une aile (24).

10. Système de coffrage selon la revendication 9, **caractérisé en ce que** au moins une aile (24) s'étend largement horizontalement dans une position d'utilisation.

11. Système de coffrage selon l'une des revendications précédentes, **caractérisé en ce que** au moins deux trames de dispositifs de fixation (26) sont conçues avec des écarts différents entre des dispositifs de fixation individuels (26) et/ou avec des tailles différentes des dispositifs de fixation (26) de la trame respective.

12. Système de coffrage (10) selon l'une des revendications précédentes, avec au moins un palier lisse (34) largement horizontal qui comporte au moins une partie de palier (28) en matière synthétique.

13. Système de coffrage selon la revendication 12, **caractérisé en ce que** la partie de palier en matière synthétique (28) est prévue sur une partie mobile (30) du système de coffrage.

14. Système de coffrage selon la revendication 12 ou 13, **caractérisé en ce que** le palier lisse (34) comporte en outre au moins une partie de palier (32) en métal, de préférence en acier.

15. Système de coffrage selon l'une des revendications 12 à 14, **caractérisé en ce que** le palier lisse (34) est autobloquant jusqu'à une inclinaison d'environ 5 %, de préférence d'environ 6 %, encore de préférence d'environ 10 %.

16. Système de coffrage selon l'une des revendications 12 à 15, **caractérisé en ce qu'**au moins une partie de palier, de préférence la partie de palier en matière synthétique (28), peut être remplacée.

17. Système de coffrage selon l'une des revendications 12 à 16, **caractérisé en ce qu'**au moins une partie de palier, de préférence la partie de palier en matière synthétique (28), est fixée de façon magnétique.

18. Système de coffrage selon l'une des revendications 12 à 17, **caractérisé en ce qu'**il comporte au moins un chariot de coffrage intérieur et/ou un coffrage latéral ainsi qu'un tronçon fixe et **en ce qu'**il est prévu au moins un palier lisse entre un chariot de coffrage intérieur et/ou un coffrage latéral d'une part et le tronçon fixe du système de coffrage d'autre part.
